# DEMANDE DE BREVET EUROPEEN

(11) **EP 0 112 954 A1**
(43) Date de publication de la demande: **11.07.1984**
(21) Numéro de dépôt: 82810571.8
(22) Date de dépôt: 30.12.1982
(51) Int. Cl.: E04H 1/12, G09F 1/06

(54) **Procédé pour fabriquer des éléments modulaires permettant de réaliser des constructions provisoires**

(71) Demandeur: Olivier R. Zahnd S.A. Design, CH-1008 Prilly (CH)
(72) Inventeur: Zahnd, Roland, CH-1092 Belmont/Lausanne (CH)
(74) Mandataire: Charbonnier, Georges R.

(57) **Abrégé**

Le procédé de fabrication d'éléments modulaires destinés à la réalisation de constructions provisoires, par exemple de stands d'exposition, consiste à partir, pour chaque élément à fabriquer. d'une plaque de carton présentant des rainages (10) qui divisent la plaque en diverses parties (11,12,14-16), à plier cette plaque le long des rainages (10) de manière à former une partie centrale (11) et deux ailes (12) formant avec la partie centrale (11) des angles de 135° et des entretoises (14-17) qui sont collées aux ailes (12) de manière à maintenir de façon permanente ces angles de 135° entre la partie centrale (11) et les ailes (12).

## Description

Pour réaliser des constructions provisoires telles que des stands d'expositions, on utilise de plus en plus des éléments modulaires légers mais résistants que l'on assemble sur place.

Le brevet suisse No 628.129 décrit un système de ce type dans lequel les éléments modulaires sont des éléments profilés constitués chacun par une partie centrale et par deux ailes formant un angle de 135° avec la partie centrale, ces éléments étant assemblés en fixant, par tous moyens appropriés, les ailes superposées de deux ou plusieurs d'entre eux. La présente invention a pour objet un procédé pour fabriquer un élément standard comportant une partie centrale et deux ailes formant un angle de 135° avec cette partie centrale, un élément obtenu par ce procédé, et une construction légère réalisée en utilisant un certain nombre d'éléments de ce type.

Ce procédé est caractérisé par le fait qu'il consiste à partir d'une plaque d'un matériau pliable, à plier cette plaque de manière à former ladite partie centrale et les deux dites ailes, à former entre ces parties des angles de 135⁰, et à faire intervenir des moyens maintenant ces parties dans ces relations angulaires.

Le dessin ci-annexé illustre ., schématiquement et à titre d'exemple, une mise en oeuvre particulière du procédé selon l'invention, deux éléments obtenus par la mise en oeuvre de ce procédé et une construction réalisées au moyen de ces éléments et d'éléments semblables.

La figure 1 est une vue en plan d'une plaque de carton destinée à constituer, après pliage, un panneau standard; les figures 2 et 3 sont des sections de cette plaque par les lignes II-II et III-III de la figure 1.

La figure 4 est une vue en perspective, de face, du panneau standard obtenu, après pliage, de la plaque représentée aux figures 1 à 3; les figures 5 et 6 sont des sections par les lignes V-V et VI-VI du panneau standard représenté à la figure 4.

La figure 7 est une vue en plan d'une plaque de carton destinée à constituer, après pliage, un élément standard de faux-plafond.

La figure 8 est une vue en perspective, de face, de l'élément de faux plafond obtenu, après pliage, de la plaque représentée à la figure 7;

les figures 9 et 10 sont des sections par les lignes IX-IX et X-X de l'élément de faux-plafond représenté à la figure 8.

La figure 11 est une vue fragmentaire, en perspective, d'un stand d'exposition; la figure 12 est une vue en coupe des moyens d'assemblage; la figure 13 est une vue en plan schématique illustrant le mode d'assemblage des panneaux et des éléments de faux-plafond.

La plaque représentée à la figure 1 est en carton, dit d'exportation, formé d'une âme ondulée recouverte sur chacune dé ses deux faces d'une feuille plane et d'une pellicule de PVC incorporée constituant une protection contre l'humidité.

Cette plaque, qui est destinée à former un panneau standard A (figure 41, est divisée par des rainages 10 - représentés en traits continus fins - en une partie rectangulaire centrale 11, deux parties rectangulaires symétriques 12 se prolongeant par des parties triangulaires 13, et par deux parties rectangulaires symétriques 14.

Les parties 12 sont renforcées chacune par un rabat 15 et présentent des trous 18. 16/

Chacune des parties 14 est renforcée par une double épaisseur/de carton, de forme trapézoïdale, qui s'étend au-delà des petits côtés de la partie 14 correspondante de manière à former des coins 17.

Les parties triangulaires 13 sont destinées à être introduites dans les coins 17 lors de la mise en forme du panneau.

Pour effectuer cette mise en forme, on plie les parties 12 et 14 autour des rainages 10 correspondant en introduisant les parties 13 dans les coins 17 correspondants.

A l'issue de ce pliage, les parties 12 et 14 forment respectivement des angles de 135° et 90° avec la partie 11 (figures 5 et 6). On maintient le panneau obtenu dans cette forme en fixant par tous mayens appropriés, par exemple par collage, les parties 13 dans les coins 17.

Grâce aux parties renforcées 14-16 qui constituent des entretoises entre la partie centrale 11 et les ailes 12, le panneau présente une excellente rigidité lui permettant de résister à des charges relativement élevées sans aucune déformation.

La plaque représentée à la figure 7 est réalisée avec le mâne carton que celui utilisé pour le panneau A. / (fig. 8),

Cette plaque, qui est destinée à former un élément de faux-plafond B est divisée, par des rainages 19, en une partie rectangulaire centrale -20, deux parties carrées 21 présentant des trous 24, deux parties triangulaires 22 et une partie trapézoïdale 23.

Pour former l'élément à partir de cette plaque, on plie les parties 21 et 23 autour de leurs rainages correspondant 19 en rabattant les parties 22 sur les extrémités de la partie 23.

A l'issue de ce pliage, les parties 21 et 23 forment respectivement des angles de 135° et 90° avec la partie centrale 20 (figures 9 et 10). On maintient l'élément dans cette forme en fixant par tous moyens appropriés, par exemple par collage, les parties 22 et 23.

Grâce à la partie 23, qui constitue une entretoise entre la partie centrale 20 et les ailes 21, l'élément de plafond obtenu présente une tenue etaune rigidité largement suffisante pour supporter des charges relativement élevées.

L'assemblage d'éléments de type A ou de hauteurs multiple de la hauteur de cet élément ( 2A, 3A, etc.) avec des éléments de faux-plafond B pour former un stand d'exposition est illustré aux figures 11, 12 et 13. Les éléments sont fixés par leurs ailes 12 et 21, superposées, au moyen d'écrous 25 et de tiges filetées 26 engagées dans les trous 18 et 24 correspondants pour former les parois et le plafond du stand.

En utilisant les mémes éléments ou des éléments modifiés, on pourra réaliser des constructions provisoires comportant des panneaux avec portes, étagères ou vitrines incorporées, des armoires, des tables, des sièges, etc.

Les nombreux avantages de stands s'expositions réalisés et aménagés à l'aide des éléments décrits ci-dessus sont notamment les suivants:
- très bonne résistance
- légèreté
- montage et démontage rapides
- économie sur les frais d'exgédition
- prix de revient très avantageux
possibilité d'abandonner le stand sur place ou le démonter pour le réutiliser.

## Revendications

1. Procédé de fabrication d'éléments modulaires destinés à la réalisation de constructions provisoire, chaque élément étant constitué par une partie centrale et par deux ailes formant chacune un angle de 135° avec la partie centrale, caractérisé par le fait qu'il consiste à partir, pour chaque élément à fabriquer, d'une plaque d'un matériau pliable, à plier cette plaque de manière à former ladite gartie centrale (11,20) et les deux dites ailes (12,21), à former entre ces parties des angles de 135⁰, et à faire intervenir des moyens (14-16, 23) maintenant de façon pertnansnte ces relations angulaires entre lesdites parties (11-12, 20-21).

2. Procédé selon la revendication 1, caractérisé par le fait que ladite plaque est en carton.

3. Procédé selon la revendication 2, caractérisé par le fait que ladite plaque présente des rainages (10,19) pour faciliter le pliage.

4. Procédé selon la revendication 3, caractérisé par le fait que certaines parties (12,14) sont renforcées (15,16).

5. Procédé selon la revendication 3, caractérisé par le fait que lesdits rainages (10,19) divisent la plaque en diverses parties (11,12,13,14 - 20,21,22,23) dont certaines présentent au moins une partie des moyens destinés à maintenir les relations angulaires entre la partie centrale (11,20) et les ailes (12,21).

6. Procédé selon la revendication 5, caractérisé par le fait que lesdits moyens sont constitués par des parties (14-16, 23) formant des entretoises entre la partie centrale (11,20) et les ailes (12,21).

7. Procédé selon la revendication 6, caractérisé par le fait que lesdites entretoises (14-16, 23) sont fixées, après pliage, aux ailes (12,21).

8. Elémsnt obtenu par la mise en oeuvre du procédé selon la revendication 1. ^{\}

9. Construction démontable réalisée au moyen d'éléments tels que celui défini par la revendication 8, caractérisée par le fait que les divers éléments (A, 2A, 3A, B) sont assemblés entre eux par des élénents fi- éléments (A, 2A, 3A, B) sont assemblés entre eux par des organes filetés (25,26) qui traversent des trous (18,24) ménagés dans les ailes (12,21) .

10. Construction selon la revendication 9, caractérisée par le fait qu'elle constitue un stand d'exposition.
